# EUROPÄISCHE PATENTSCHRIFT

(11) **EP 2 457 662 B1**
(45) Veröffentlichungstag und Bekanntmachung des Hinweises auf die Patenterteilung: **01.01.2014**
(21) Anmeldenummer: 10015021.8
(22) Anmeldetag: 26.11.2010
(51) Int. Cl.: B02C 13/284

(54) **Hammerbrecher-Rost**
Hammer crusher grill
Grille pour concasseur à marteaux

(43) Veröffentlichungstag der Anmeldung: 30.05.2012
(73) Patentinhaber: Metso Lindemann GmbH, 40231 Düsseldorf (DE)
(72) Erfinder: Köhl, Erich, 40667 Meersbusch (DE); Van der Beek, August, 41515 Grevenbroich (DE)
(74) Vertreter: Becker, Thomas

(56) Entgegenhaltungen:
- DE-A1- 2 923 978
- DE-A1- 3 623 410
- US-A- 5 018 674

## Beschreibung

Die Erfindung betrifft einen Hammerbrecher-Rost. Ein Hammerbrecher, auch Hammermühle genannt, ist eine Zerkleinerungsmaschine, die beispielsweise zur industriellen Rohstoffaufbereitung, aber auch zur Zerkleinerung von Wertstoffen (Reststoffen) seit langem eingesetzt wird. Zentrales Element eines Hammerbrechers ist ein Rotor mit horizontal angeordneter Welle und umlaufenden Zerkleinerungswerkzeugen (Hämmern), die auf das zu zerkleinernde Material einwirken. Ihre Zerkleinerungswirkung beruht primär auf der Prall- und Schlagbeanspruchung des Aufgabegutes durch die am Rotor gelenkig angeordneten Hämmer.

Hammerbrecher können über einen oder mehrere Rotoren verfügen, die meistens zentrisch im Brecherarbeitsraum angeordnet sind. Die nachstehenden Ausführungen beziehen sich der Einfachheit halber auf einen Einwellen-Hammerbrecher, lassen sich analog aber auch auf Hammerbrecher mit mehreren Rotoren übertragen.

Das von den Hämmern zerkleinerte Aufgabegut wird anschließend über einen so genannten Austragsrost zum einen nachzerkleinert, zum anderen aus der Maschine herausgeführt. Es gibt verschiedene Bauformen derartiger Roste. Eine Möglichkeit ist ein so genannter Stabrost, der aus einzelnen Roststäben besteht, die im Abstand zueinander angeordnet sind. Die Stäbe können einen trapezförmigen Querschnitt aufweisen, so dass der Rost, der Form des zylindrischen Rotors folgend, entlang eines bestimmten Umschlingungswinkels mehr oder weniger parallel zur Rotor-Oberfläche und im Abstand zu dieser verläuft.

Während bei einem Stabrost die Durchgangsöffnungen für das Zerkleinerungsgut durch den Abstand der Roststäbe definiert werden, werden bei gitterartigen Rosten zahlreiche diskrete Durchgangsöffnungen ausgebildet, die eine wesentlich kleinere Querschnittsfläche aufweisen und deshalb eine Klassierung entsprechend den jeweiligen Querschnittsformen der Öffnungen erlauben.

Solche gitterartigen Roste bestehen beispielsweise aus Manganhartguss, Chromhartguss oder anderem legierten Stahlguss. Während des Zerkleinerungsprozesses ist das Material einer starken Schlagbeanspruchung und einem hohen Reibverschleiß ausgesetzt. Es besteht für die Gussteile eine erhöhte Bruchgefahr. Zwar lässt sich die Bruchanfälligkeit durch eine Reduzierung der Härte der gewählten Legierung reduzieren. Dies geht dann jedoch zu Lasten der Standzeit, da der Verschleiß durch Reibung zunimmt.

Bei Gussteilen aus Manganhartstahl tritt eine Volumensvergrößerung bei Schlagbeanspruchung hinzu. Diese ist unerwünscht.

Es sind schließlich auch Gitterroste bekannt, die als Schweißkonstruktionen ausgeführt sind. Diese haben jedoch den Nachteil, dass insbesondere in den Schweißzonen die Härte deutlich geringer ist. Es besteht eine Rissgefahr durch Kerbwirkung an den Schweißnähten. Die Schweißnähte sind insoweit einem erhöhten Verschleißfortschritt ausgesetzt. Durch die Schweißnähte kann sich der Rost verziehen und muss dann aufwendig justiert werden. Die Herstellung ist außerdem teuer.

Die DE 29 23 978 A1 offenbart eine Siebeinheit, bei der Platten mit konstantem Querschnitt (also unprofilierte Platten) in Ausnehmungen von bogenartigen Teilen gesteckt werden, wodurch nur eine eingeschränkte Stabilität gegeben ist.

Aus der DE 36 23 410 A1 ist ein Mahlrost einer Hammermühle bekannt, der unprofilierte Roststäbe aufweist. Dies gilt auch bezüglich der Stäbe gemäß US 5,018,674 A für den darin gezeigten Rost.

Der Erfindung liegt insoweit die Aufgabe zugrunde, einen gattungsgemäßen Hammerbrecher-Rost hinsichtlich Härte, Duktilität, Verschleißverhalten und Einsatzdauer zu optimieren. Dabei soll sich die Erfindung insbesondere auf einen Gitterrost beziehen.

Die Erfindung beruht im Wesentlichen auf zwei, technisch und funktional aufeinander abgestimmten Maßnahmen, nämlich:
- Verwendung von Grobblech als Produkt zur Herstellung des Gitterrostes.
- Ausbildung der Streifen aus Grobblech mit Profilierungen zur kraftschlüssigen Verbindung der Blechstreifen untereinander zur Ausbildung der Gitterstruktur.

Die EN 10029 definiert Grobblech als Stahlplatten mit einer Dicke t ≥ 3,00 mm. Es handelt sich um gewalzte Stahlplatten, die die früher verwendeten Gusselemente ersetzen sollen.

Die Profilierungen lassen sich durch Stanzen oder Brennen (Ausbrennen) herstellen. Beide Verfahren sind bekannt, einfach und preiswert auszuführen.

Die verwendeten Bleche können unlegiert oder legiert sein. Sie können Dicken bis zu 400 mm aufweisen. Wie nachstehend noch näher erläutert werden für den neuen Hammerbrecher-Rost insbesondere Blechstreifen verwendet, die eine Breite von 50 bis 150 mm und eine Höhe von 100 bis 400 mm aufweisen. Die Blechstreifen/Roststäbe besitzen hervorragende mechanische und thermomechanische Eigenschaften. Eine beispielhafte Werkstoffsorte und deren mechanische Eigenschaftswerte sind im Zusammenhang mit dem nachfolgenden Ausführungsbeispiel genannt.

Die gewalzten Blechstreifen werden erfindungsgemäß über die genannten Profilierungen ineinander gesteckt beziehungsweise miteinander verbunden, unter Ausbildung der gewünschten Gitterstruktur und zwar so, dass eine selbsttragende Konstruktion entsteht.

In der allgemeinsten Ausführungsform betrifft die Erfindung danach einen Hammerbrecher-Rost aus mehreren sich kreuzenden Blechstreifen, wobei die Blechstreifen über korrespondierende Profilierungen unter Ausbildung einer Gitterstruktur miteinander kraftschlüssig verbunden sind.

Nach einer Ausführungsform sind die Blechstreifen kreuzweise angeordnet und über korrespondierende Vor- und Rücksprünge ineinander gesteckt.

Die Blechstreifen können kammartig gestaltet sein, wie dies auch im nachfolgenden Ausführungsbeispiel dargestellt wird. Dabei sind mindestens 70 % der Blechstreifen kammartig gestaltet.

Die sich kreuzenden Blechstreifen können unter einem Winkel von 90 Grad zueinander verlaufen, so dass zwischen den Blechstreifen Durchgangsöffnungen mit rechteckigem Querschnittsprofil ausgebildet werden. Je nach Anwendungsfall können die Durchgangsöffnungen entlang des Gitterrostes mit unterschiedlicher Querschnittsfläche und/oder unterschiedlicher Querschnittsform gestaltet sein. Neben rechteckigen, quadratischen oder schlitzartigen Öffnungen können auch Durchgangsöffnungen mit einem rhombusartigen oder trapezartigen Querschnitt ausgebildet werden.

Soweit nachstehend im Zusammenhang mit einem erfindungsgemäßen Gitterrost von dessen Hauptseiten gesprochen wird, so handelt es sich bei der einen Hauptseite um die Seite des Rostes, die dem Rotor des Hammerbrechers zugeordnet ist und bei der anderen Hauptseite um die der ersten Seite gegenüberliegende Seite.

Dabei können mehrere Blechstreifen so miteinander verbunden werden, dass mindestens eine Hauptseite der Gitterstruktur die Form einer Teil-Oberfläche eines Zylinders hat. Eine solche Geometrie kann auch mit Blechstreifen erreicht werden, die einen Rechteckquerschnitt besitzen. Die (gedachte) Zylinderoberfläche wird dann im Bereich der Blechstreifen von planaren Flächenabschnitten gebildet, wobei die Orientierung der Blechstreifen, über den gesamten Rost betrachtet, dann jedoch so ist, dass die korrespondierende Hauptseite im Wesentlichen parallel zur Rotoroberfläche verläuft.

Selbstverständlich können die Blechstreifen im korrespondierenden Oberflächenabschnitt auch mit einer korrespondierenden Krümmung ausgebildet sein.

Dabei können die beiden Hauptseiten parallel/konzentrisch zueinander verlaufen.

Eine andere Ausführungsform sieht vor, die Geometrie des Rostes so zu wählen, dass in Drehrichtung des Rotors der Abstand zwischen Rost und Rotor kleiner wird und/oder die Öffnungsweite (die Querschnittsfläche) der einzelnen Durchgangsöffnungen zwischen den Blechstreifen in Rotationsrichtung des Rotors kleiner wird.

Ein wesentlicher Parameter für die Stabilität des gesamten Gitterrostes ist auch das axiale Flächenträgheitsmoment, also das Maß für den Widerstand des Querschnitts gegen Biegung. Entsprechend sieht eine Ausführungsform der Erfindung vor, dass mindestens 70 % der Blechstreifen eine Höhe, senkrecht zu mindestens einer Hauptseite des Rostes, aufweisen, die mindestens 1,5 mal größer als ihre Breite ist. "Senkrecht zur Hauptseite des Rostes" ist dabei nicht zwangsläufig im Sinne von 90 Grad zu verstehen, sondern technisch dahingehend, dass die Orientierung des Blechstreifens im Wesentlichen radial zur korrespondierenden Hauptfläche liegt.

Das Verhältnis von Höhe zu Breite beträgt nach einer Ausführungsform ≥ 2.

Die formschlüssige Verbindung der sich kreuzenden Blechstreifen (Blechbalken, Blechstäbe) kann durch präzise Dimensionierung korrespondierender Vor- und Rücksprünge eingestellt werden. Das Grundprinzip ist also ein Ineinanderstecken sich kreuzender Metallelemente (Blechstreifen) ohne zusätzliche Befestigungen untereinander. In jedem Fall erfolgt dabei die Verbindung so, dass die Haftreibung ein Lösen der Blechstreifen beispielsweise während des Transportes und/oder der Montage verhindert.

Im eingebauten Zustand spielt dies regelmäßig dann keine Rolle mehr, wenn die Konfektionierung (der Zusammenbau) der einzelnen Blechstreifen so ist, dass für alle Bauteile korrespondierende Auflager existieren, die in Transportrichtung des Zerkleinerungsgutes außen liegen.

Die Montage des Gitterrostes bei einem Hammerbrecher kann beispielsweise so erfolgen, dass die parallel zur Welle des Rotors verlaufenden Blechstäbe endseitig an korrespondierenden Wänden befestigt sind, während senkrecht dazu verlaufende Blechstäbe auf die längs verlaufenden Blechstäbe aufgesetzt (in diese eingeklinkt) werden, wie ebenfalls bei nachfolgendem Ausführungsbeispiel näher dargestellt.

Bei Bedarf können jedoch einzelne Schweißpunkte im Kontaktbereich sich kreuzender Blechstreifen vorgesehen werden, insbesondere als Transportsicherung. Diese haben keine mechanischen Aufgaben im Betrieb des Hammerbrechers und insbesondere keine mechanischen Aufgaben zur Fixierung des Gitterrostes und/oder dessen Teile.

Die Erfindung wird nachstehend anhand eines Ausführungsbeispieles näher erläutert.

In Figur 1 ist ein Ausführungsbeispiel eines Hammerbrechers dargestellt. Da dieser grundsätzlich bekannt ist, werden nachstehend nur die wesentlichen Elemente beschrieben:

Bei A wird das Aufgabegut zugeführt und aufgrund der hohen Umfangsgeschwindigkeit des Rotors R und der hohen Schlagenergie der Hämmer H zerkleinert. Durch das Zusammenwirken der Hämmer H und die Gestaltung der Rostöffnungen in den Rosten B1 und B2 wird das zerkleinerte Gut ausgetragen (Pfeile P1, P2).

Figur 2 zeigt einen Teil eines erfindungsgemäßen Gitterrostes, der hier aus zwei Blechstreifen 12, 14 besteht, die im Abstand zueinander verlaufen und durch insgesamt 13 weitere Blechstreifen miteinander und untereinander kraft- und formschlüssig verbunden sind, wobei die endseitigen Blechstreifen mit 16 und die dazwischen verlaufenden Blechstreifen mit 18, 16' gekennzeichnet sind.

Die Blechstreifen 12, 14 weisen eine Länge L auf, die etwas größer ist als die axiale Länge des zugehörigen Rotors R. Jeder Blechstreifen 12, 14 besitzt eine Höhe H, die etwa dreimal so groß ist wie ihre jeweilige Breite B, woraus sich ein entsprechend vorteilhaftes Flächenträgheitsmoment in Pfeilrichtung T ableitet, wobei die durch den Pfeil T vorgegebene Richtung etwa der Richtung entspricht, mit der das Zerkleinerungsgut auf den Rost 10 fällt.

Die beiden Blechstreifen 12, 14 weisen jeweils neun Aussparungen 20 auf, so dass jeder Blechstreifen 12, 14 eine Art Kammform erhält, wie dies insbesondere aus Figur 3 erkennbar ist. In die Aussparungen 20 greifen korrespondierende Vorsprünge 22 der Blechstreifen 18 ein, die, wie Figur 3 zeigt, eine Kammform besitzen.

Die Dimensionierung der Blechstreifen 18 ist auf die Dimensionierung der Aussparungen 20 so abgestellt, dass sich eine form- und kraftschlüssige Verbindung und damit eine selbsttragende Struktur des Gitterrostes ergibt.

Endseitig werden die Blechstreifen 12, 14 durch Blechstreifen 16 miteinander verbunden, die ähnlich wie.die Blechstreifen 18 aufgebaut sind, jedoch von unten gegen und zwischen die Blechstreifen 12, 14 gesetzt werden, wie insbesondere Figur 2 zeigt.

Dabei ist jeweils einer der zapfenartigen Vorsprünge 24 der Blechstreifen 16 mit einem in der Aufsicht trapezförmigen Querschnitt ausgebildet, so dass die auf- und eingelegten Blechstreifen 12, 14 nicht parallel, sondern geneigt zueinander ausgerichtet werden. Dies gilt auch für die Blechstreifen 16', die zwischen den Blechstreifen 16 von unten eingesetzt sind und eine zusätzliche form- und kraftschlüssige Verbindung mit den Blechstreifen 12, 14 schaffen.

Analog sind auch die Blechstreifen 18 gestaltet, das heißt dort ist jeweils ein zapfenartiger Vorsprung ebenfalls mit einem trapezförmigen Querschnitt gebildet, wobei dieser Abschnitt zwischen den Blechstreifen 12, 14 im zusammengebauten Zustand des Gitterrostes liegt.

In den Figuren 2, 3 ist nur ein Ausschnitt eines Gitterrostes dargestellt. Es ist ohne weiteres ersichtlich, dass sich die Länge und Breite des Gitterrostes bei analogem Aufbau beliebig vergrößern und/oder verkleinern lässt. Ebenso lassen sich die Abstände benachbarter Blechstreifen 12, 14, 16, 18, 16' variieren und damit auch die Öffnungen 30, die zwischen den Blechstreifen 12, 14, 16, 18, 16' ausgebildet werden.

Die Blechstreifen 16, 16' dienen gleichzeitig als Auflager zur Befestigung des Gitterrostes in der Hammermühle.

Alle Blechstreifen bestehen aus gewalztem Grobblech. Ihre Höhe h beträgt größenordnungsmäßig 250 mm, ihre Breite b größenordnungsmäßig 70 mm. Die Länge 1 der Blechstreifen 12, 14 liegt beim dargestellten Ausführungsbeispiel größenordnungsmäßig bei 2.700 mm.

Alle Blechstreifen 12, 14, 16, 18, 16' in diesem Beispiel bestehen aus hochfestem Feinkornbaustahl (water quenched wear resistant steel). Dieser wasservergütete Stahl hat eine Härte von 400 bis 600 HB und wird unter den Werkstoff-Nummern 1.8721 und 1.8715 [DIN EN 10027] angeboten. Diese Sorten eignen sich auch für andere Ausführungsformen der Erfindung.

Sofern gewünscht wird, den kompletten Gitterrost vorkonfektioniert in einer Hammermühle einzubauen, kann es zweckmäßig sein, die an sich selbsttragende Konstruktion durch einzelne Schweißpunkte zwischen korrespondierenden Bauteilen zusätzlich zu stabilisieren. Solche beispielhaften Schweißpunkte sind in Figur 2 mit S angedeutet.

Die Figuren 2, 3 zeigen auch, dass die Blechstreifen 16, 18, 16' auf ihrer jeweils dem Rotor zugewandten Oberseite gewölbt ausgebildet sind, so dass sich insgesamt (Figur 2) eine Hauptseite des Gitterrostes ergibt, die einem Abschnitt einer Zylinderoberfläche angenähert ist. Dabei wird die Krümmung in Abhängigkeit vom jeweiligen Rotor gewählt, außerdem in Abhängigkeit davon, ob der Gitterrost parallel zur Rotoroberfläche oder leicht exzentrisch dazu angeordnet ist.

## Patentansprüche

1. Hammerbrecher-Rost aus mehreren sich kreuzenden Blechstreifen (12, 14, 16, 18, 16'), **dadurch gekennzeichnet, dass** die Blechstreifen über korrespondierende Profilierungen (20, 22, 24) unter Ausbildung einer Gitterstruktur miteinander formschlüssig verbunden sind.

2. Hammerbrecher-Rost nach Anspruch 1, bei dem die sich kreuzenden Blechstreifen (12, 14, 16, 18, 16') über korrespondierende Vor- und Rücksprünge (20, 22, 24) ineinander gesteckt sind.

3. Hammerbrecher-Rost nach Anspruch 1, bei dem mindestens 70 % der Blechstreifen (12, 14, 16, 18, 16') kammartig gestaltet sind.

4. Hammerbrecher-Rost nach Anspruch 1, bei dem die sich kreuzenden Blechstreifen (12, 14, 16, 18, 16') unter einem Winkel von 90 Grad zueinander verlaufen.

5. Hammerbrecher-Rost nach Anspruch 1, bei dem mehrere Blechstreifen (12, 14, 16, 18, 16') so miteinander verbunden sind, dass mindestens eine Hauptseite der Gitterstruktur die Form einer Teil-Oberfläche eines Zylinders hat.

6. Hammerbrecher-Rost nach Anspruch 1, bei dem mehrere Blechstreifen (12, 14, 16, 18, 16') im Wesentlichen einen Rechteckquerschnitt, senkrecht zu ihrer Längserstreckung, aufweisen.

7. Hammerbrecher-Rost nach Anspruch 1, bei dem die Blechstreifen (12, 14, 16, 18, 16') so ausgebildet und angeordnet sind, dass zwischen ihnen Gitteröffnungen (30) mit rechteckiger Querschnittsfläche ausgebildet werden.

8. Hammerbrecher-Rost nach Anspruch 1, bei dem die Blechstreifen (12, 14, 16, 18, 16') so ausgebildet und angeordnet sind, dass die dazwischen ausgebildeten Gitteröffnungen (30) im Wesentlichen gleich groß sind.

9. Hammerbrecher-Rost nach Anspruch 1 mit zwei zueinander parallelen Hauptseiten.

10. Hammerbrecher-Rost nach Anspruch 1, bei dem mindestens 70 % der Blechstreifen eine Höhe (H), senkrecht zu mindestens einer Hauptseite des Rosts, aufweisen, die mindestens 1,5 mal größer als ihre Breite (B) ist.

11. Hammerbrecher-Rost nach Anspruch 1, bei dem mindestens 70 % der Blechstreifen eine Höhe (H), senkrecht zu mindestens einer Hauptseite des Rosts, aufweisen, die mindestens doppelt so groß wie ihre Breite (B) ist.

12. Hammerbrecher-Rost nach Anspruch 1, der zur Transportsicherung mehrere Schweißpunkte im Kontaktbereich sich kreuzender Blechstreifen (12, 14, 16, 18, 16') aufweist.

## Claims

1. A hammer crusher grate with multiple crossing thick plates (12, 14, 16, 18, 16), wherein the thick plates are interconnected with each other in a force-fit way via corresponding profiles (20, 22,24) while forming the grate structure.

2. The hammer crusher grate according to claim 1, wherein the crosswise arranged thick plates (12, 14, 16, 18, 16') and interconnected via corresponding protrusions and recesses (20,22, 24).

3. The hammer crusher grate according to claim 1, wherein at least 70% of the thick plates (12, 14, 16, 18, 16') are designed comb-like.

4. The hammer crusher grate according to claim 1, wherein the crossing thick plates (12, 14, 16, 18, 16') extend under an angle of 90° to each other.

5. The hammer crusher grate according to claim 1, wherein several thick plates (12, 14, 16, 18, 16') are interconnected in such a way that at least one main side of the grate structure has the shape of a partial surface of a cylinder.

6. The hammer crusher grate according to claim 1, wherein several thick plates (12, 14, 16, 18, 16') predominantly have a rectangular cross section, perpendicular to their longitudinal extension.

7. The hammer crusher grate according to claim 1, wherein the thick plates (12, 14, 16, 18, 16') are shaped and arranged in such a way that grate openings (30) with rectangular cross section are arranged between them.

8. The hammer crusher grate according to claim 1, wherein the thick plates (12, 14, 16, 18, 16') are shaped and arranged in such a way that grate openings (30) arranged between them provide a substantially same size.

9. The hammer crusher grate according to claim 1 with two parallel main sides.

10. The hammer crusher grate according to claim 1, wherein at least 70% of the thick plates (12, 14, 16, 18, 16') have a height (H), perpendicular to at least one main side of the grate, being at least 1.5 times larger than its width (B).

11. The hammer crusher grate according to claim 1, wherein at least 70% of the thick plates (12, 14, 16, 18, 16') have a height (H), perpendicular to at least one main side of the grate, being at least 2 times larger than its width (B).

12. The hammer crusher grate according to claim 1, providing several welding spots in the contact area of crossing thick plates (12, 14, 16, 18, 16') as a transportation security means.

## Revendications

1. Grille de concasseur composée de plusieurs bandes de tôle (12, 14, 16, 18, 16') qui se croisent, **caractérisée en ce que** les bandes de tôle sont reliées entre elles par complémentarité de forme au moyen de profilages correspondants (20, 22, 24) par formation d'une structure de maillage.

2. Grille de concasseur selon la revendication 1, dans laquelle les bandes de tôle (12, 14, 16, 18, 16') qui se croisent sont enfilées l'une dans l'autre par des saillies et des retraits (20, 22, 24) correspondants.

3. Grille de concasseur selon la revendication 1, dans laquelle au moins 70% des bandes de tôle (12, 14, 16, 18, 16') sont en forme de peigne.

4. Grille de concasseur selon la revendication 1, dans laquelle les bandes de tôle (12, 14, 16, 18, 16') qui se croisent sont en angle de 90° entre elles.

5. Grille de concasseur selon la revendication 1, dans laquelle plusieurs bandes de tôle (12, 14, 16, 18, 16') sont ainsi reliées entre elles qu'au moins un côté principal de la structure de maillage a la forme d'une surface partielle d'un cylindre.

6. Grille de concasseur selon la revendication 1, dans laquelle plusieurs bandes de tôle (12, 14, 16, 18, 16') présentent essentiellement une section transversale rectangulaire, verticale à leur étirement longitudinal.

7. Grille de concasseur selon la revendication 1, dans laquelle les bandes de tôle (12, 14, 16, 18, 16') sont ainsi formées et agencées que des ouvertures de maillage (30) à surface transversale rectangulaire sont formées entre elles.

8. Grille de concasseur selon la revendication 1, dans laquelle les bandes de tôle (12, 14, 16, 18, 16') sont ainsi formées et agencées que les ouvertures de maillage (30) formées entre elles sont essentiellement de la même taille.

9. Grille de concasseur selon la revendication 1, comprenant deux côtés principaux parallèles entre eux.

10. Grille de concasseur selon la revendication 1, dans laquelle 70% des bandes de tôle présentent une hauteur (H), verticale à au moins un côté principal de la grille, qui fait au moins 1,5 fois de plus que leur largeur (B).

11. Grille de concasseur selon la revendication 1, dans laquelle 70% des bandes de tôle présentent une hauteur (H), verticale à au moins un côté principal de la grille, qui fait au moins deux fois leur largeur (B).

12. Grille de concasseur selon la revendication 1, qui présente plusieurs points de soudage dans la zone de contact de bandes de tôle (12, 14, 16, 18, 16') qui se croisent, pour la sécurité de transport.
